# EUROPÄISCHE PATENTANMELDUNG

(11) **EP 0 715 912 A1**
(43) Veröffentlichungstag der Anmeldung: **12.06.1996**
(21) Anmeldenummer: 94119573.7
(22) Anmeldetag: 10.12.1994
(51) Int. Cl.: B21D 51/54, B65D 83/00, B21D 51/26

(54) **Verfahren zur Herstellung von Hülsen für Kartuschen und nach dem Verfahren hergestellte Kartusche**

(71) Anmelder: MUHR & SÖHNE GmbH + Co.KG, D-57439 Attendorn/Westf. (DE)
(72) Erfinder: Postler, Wolfgang, D-57439 Attendorn/Westf. (DE)
(74) Vertreter: Eyer, Eckhardt Philipp, Dipl.-Ing.

(57) **Zusammenfassung**

Verfahren zur Herstellung von Hülsen für Kartuschen, die aus einem einseitig mit einem Düsenboden versehenen Mantel bestehen und der Führung eines Treibkolbens dienen, bei dem der Mantel (3) als flächiger Zuschnitt (5) mit einer seiner Abwicklung entsprechenden Größe derart aus Stahlblech vorgefertigt wird, daß die Länge der die Hülsenöffnung bildenden Kante dem Umfang des Treibkolbens entspricht, worauf der Zuschnitt zunächst an den beiden hierzu winkelrecht liegenden parallelen Längskanten zur Verringerung der Blechstärke mit spiegelbildlich gegenläufigen Absetzkanten (6, 7) versehen, danach bis zur Überdeckung der Absetzkanten (6, 7) gebogen und mittels Rollnahtschweißung zu einem - bezogen auf den Durchmesser des Treibkolbens - Untermaß aufweisenden Rohrkörper verschweißt wird, der anschließend durch zylindrische Expandierung auf die dem Durchmesser des Treibkolbens entsprechende lichte Weite plastisch gedehnt wird. Der Mantel (3) wird einseitig mit einer Bördelung (8) zur Auffalzung des ebenfalls aus Stahlblech, insbesondere Weißblech, bestehenden Düsenbodens und auf der anderen Seite mit einer Bordierung (9) zur Anbringung eines Eindrückdeckels oder oder ebenfalls einer Bördelung (11) zur Anbringung eines eine kreisförmige Sollreißnaht (12) aufweisenden Sicherungsdeckels (13) versehen.

## Beschreibung

Gegenstand der Erfindung ist ein Verfahren zur Herstellung von Hülsen für Kartuschen, die aus einem einseitig mit einem Düsenboden versehenen Mantel bestehen und der Führung eines Treibkolbens dienen.

Kartuschen zur Aufbringung von pastösen Materialien, wie etwa Fugen- oder Dichtungsmassen, Klebern und dergl. mittels Pistolen ähnlichen, beispielsweise druckluftbetriebenen Hilfsgeräten finden in großem Umfang Einsatz im gewerblichen und privaten Bereich. Die Kartuschen bestehen aus einer einen Düsenboden aufweisenden Hülse zur Aufnahme des pastösen Materials, deren Düsenboden einen bei der Herstellung mit einer Durchstoßmembran versehenen Gewindestutzen aufweist und in die nach der Verfüllung ein gleichzeitig als Verschluß dienender paßgerechter Treibkolben eingeschoben wird. Die Herstellung der Kartuschen erfolgt bisher weit überwiegend aus Kunststoff im Hinblick darauf, daß die die absolute Dichtigkeit der gefüllten Kartusche gewährleistende paßgerechte Herstellung der Hülsen und der Treibkolben ohne wesentliche Probleme möglich ist. Probleme bereiten jedoch die durch die entleerten Kartuschen verursachten Umeltbelastungen und die sich hieraus ergebenden erheblichen Entsorgungskosten.

Der Einsatz von aus Pappe mit Innenbeschichtung hergestellten sog. Verbundkartuschen führt ebenfalls nicht zu einer befriedigenden Lösung. Zwar wird auf diese Weise die eingesetzte Kunststoffmenge wesentlich verringert, es bedarf jedoch in diesen Fällen der Entsorgung zweier verbundener und schwer trennbarer Materialien.

Aus diesem Grunde kommen in jüngster Zeit in verstärktem Maße Kartuschen mit im Fließpreß-Verfahren hergestellten Aluminium-Hülsen zum Einsatz. Auf diesem Wege können zwar die Hülsen - bezogen auf den Umfang des Treibkolbens - mit großer, die Dichtigkeit der Kartusche gewährleistenden Paßgenauigkeit hergestellt werden, die Herstellungskosten übersteigen jedoch die Herstellungskosten der Kunststoffkartusche erheblich und auch das Umschmelzen der entleerten Aluminiumkartusche erfordert einen erheblichen Energieeinsatz und damit hohe Recycling-Kosten.

Der vorliegenden Erfindung liegt als Aufgabe die Schaffung eines Verfahrens zugrunde, mit dessen Hilfe die Herstellung leicht entsorgbarer Kartuschen auf einfache Weise möglich ist.

Diese Aufgabe wird mit dem im Patentanspruch 1 wiedergegebenen Verfahren gelöst.

Durch die Erfindung ist ein Verfahren geschaffen, das erstmals die Herstellung derartiger Kartuschen aus preisgünstigem und problemlos recyclebarem Stahlblech durch Längsschweißen eines einfachen, zu einem Rohrkörper geformten Zuschnittes. Das Verfahren löst insbesondere das Problem der Kolbendichtigkeit im Bereich der Längsschweißnaht durch einerseits Einsatz des die Herstellung einer glatten Innenflächen im Nahtbereich erlaubenden Rollnahtschweißverfahrens zur (überlappenden) Verschweißung der durch Absetzen entsprechend vorbereiteten Kanten und insbesondere andererseits durch Herstellung des Hülsenmantels zunächst mit Untermaß und anschließende plastische Dehnung auf das geforderte Nennmaß, bei der auch die gegebenenfalls bei den vorangehenden Arbeitsstufen insbesondere im Nahtbereich aufgetretenen Unebenheiten Abweichungen von der erforderlichen Rundform ausgeglichen werden. Das Verfahren erlaubt somit die Herstellung von allen Anforderungen an Kolbendichtigkeit, Preiswürdigkeit und Entsorgbarkeit genügenen Kartuschen.

Weitere Einzelheiten der in den Patentansprüchen gekennzeichneten Erfindung werden nachstehend anhand der beigefügten, Zeichnung erläutert. Es zeigen
- Fig. 1: ein das erfindungsgemäße Verfahren schematisch wiedergebendes Fließschema
- Fig. 2 bis 4: verschiedene Ausführungsformen von nach dem Verfahren der Erfindung hergestellten Kartuschen
Die Zeichnung zeigt - siehe insbesondere die Fig. 2 bis 4 - die Hülse einer Kartusche, die aus einem einseitig mit einem Düsenboden 1 mit Gewindeansatz 2 versehenen Mantel 3 besteht und der Führung eines nach dem Befüllen eingebrachten Treibkolbens 4 dient, mit dessen Hilfe im Gebrauch das (pastöse) Füllmaterial durch den Gewindeansatz 2 sowie eine auf diesen aufgeschraubte, dem Anwendungsfall angepaßte Düse ausgedrückt wird. Zur Herstellung der Hülse wird zunächst deren Mantel 3 - siehe Fig. 1 - als Zuchnitt 5 - Stufe I - mit einer seiner Abwicklung entsprechenden Größe derart aus Stahlblech vorgefertigt, daß die Länge der die Hülsenöffnung bildenden Kante dem Umfang des Treibkolbens 4 entspricht, worauf an den beiden hierzu winkelrecht liegenden parallelen Längskanten zur Verringerung der Blechstärke spiegelbildlich gegenläufige Absetzkanten 6, 7 - Stufe II - angebracht werden, die unter Berücksichtigung des beim eingesetzten Rollnahtschweißverfahren eintretenden Materialverlustes vorteilhaft etwa 87% der ursprünglichen Blechstärke aufweisen. Danach erfolgt Biegen des Zuschnitts bis zur Überdeckung der Absetzkanten 6, 7 - Stufe III - sowie Verschweißen der so gebildeten Überlappung mittels Rollnahtschweißung zu einem Rohrkörper - Stufe IV -, der aufgrund der durch die überlappende Verschweißung eingetretenen Verkürzung der Querkante 14 ein - bezogen auf den Durchmesser des Treibkolbens - ein gewisses Durchmesser-Untermaß aufweist.

Es erfolgt anschließend Expandierung des Rohrkörpers mittels eines zylindrischen Segment-Expanders auf die dem Durchmesser des Treibkolbens entsprechende lichte Weite, wodurch nicht nur die erforderliche Passgenauigkeit unter Ausgleich aller in den vorangehenden Verarbeitungsstufen zu beachtenden Fertigungstoleranzen sondern auch vollständige Kolbendichte dadurch erreicht wird, daß aufgrund der Materialstreckung während der Expandierung eventuelle Unebenheiten, insbesondere eventuell bei der Rollnahtschweißung im Nahtbereich auftretende Flachzonen, ausgeglichen werden.

Der Mantel 3 ist - siehe die Fig. 2 bis 4 - einseitig mit einer Bördelung 8 versehen, auf die der vorteilhaft ebenfalls aus Stahlblech, insbesondere Weißblech, bestehende Düsenboden 1, 2 aufgefalzt wird. Er weist weiterhin auf der anderen (Kolben)-Seite eine Bordierung 9 auf, die - Fig. 2 - auch nach dem Befüllen und Einbringen des Kolbens 4 als offene Bordierung verbleiben oder - Fig. 3 - zur Anbringung eines Eindrückdeckels 10 dienen kann. Die Hülse kann schließlich - Fig. 4 - auch an dem kolbenseitigen ende mit einer Bördelung 11 versehen werden, auf die nach dem Befüllen und Einbringen des Kolbens 4 ein eine kreisförmige Sollreißnaht 12 aufweisender Sicherungsdeckel 13 aufgefalzt wird.

## Patentansprüche

1. Verfahren zur Herstellung von Hülsen für Kartuschen, die aus einem einseitig mit einem Düsenboden (1, 2) versehenen Mantel (3) bestehen und der Führung eines Treibkolbens (4) dienen, *dadurch gekennzeichnet, daß* der Mantel (3) als flächiger Zuschnitt (5) mit einer seiner Abwicklung entsprechenden Größe derart aus Stahlblech vorgefertigt wird, daß die Länge der die Hülsenöffnung bildenden Kante dem Umfang des Treibkolbens (4) entspricht, worauf der Zuschnitt zunächst an den beiden hierzu winkelrecht liegenden parallelen Längskanten zur Verringerung der Blechstärke mit spiegelbildlich gegenläufigen Absetzkanten (6, 7) versehen, danach bis zur Überdeckung der Absetzkanten (6, 7) gebogen und mittels Rollnahtschweißung zu einem - bezogen auf den Durchmesser des Treibkolbens - Untermaß aufweisenden Rohrkörper verschweißt wird, der anschließend durch zylindrische Expandierung auf die dem Durchmesser des Treibkolbens entsprechende lichte Weite plastisch gedehnt wird.

2. Verfahren nach Anspruch 1, *dadurch gekennzeichnet, daß* der Mantel aus Weißblech hergestellt wird.

3. Verfahren nach Anspruch 1 oder 2, *dadurch gekennzeichnet, daß* die Kanten (6, 7) des Zuschnitts auf etwa 87% der ursprünglichen Blechstärke abgesetzt werden.

4. Verfahren nach einem der Ansprüche 1 bis 3, *dadurch gekennzeichnet, daß* der Mantel (3) einseitig mit einer Bördelung (8) zur Auffalzung des ebenfalls aus Stahlblech, insbesondere Weißblech, bestehenden Düsenbodens (1, 2) und auf der anderen Seite mit einer Bordierung (9) zur Anbringung eines Eindrückdeckels (10) oder ebenfalls einer Bördelung (11) zur Anbringung eines eine kreisförmige Sollreißnaht (12) aufweisenden Sicherungsdeckels (13) versehen wird.

5. Kartusche für pastöse Materialien, bestehend aus einer von einem Mantel (3) mit Düsenboden (1, 2) gebildeten Hülse und einem Treibkolben (4) zum Auspressen des pastösen Materials durch eine Düse mittels einer Pistole oder einem anderen Treibmittel, *dadurch gekennzeichnet, daß* der Mantel (3) als mittels Rollnahtschweißung längsgeschweißter Rohrkörper ausgebildet ist, dessen Kanten (6, 7) zur Verringerung der Blechstärke spiegelbildlich gegenläufig abgesetzt sind und der nach der Schweißung durch zylindrische Expandierung auf die dem Durchmesser des Treibkolbens entsprechende lichte Weite plastisch gedehnt ist.

6. Kartuche nach Anspruch 5, *dadurch gekennzeichnet, daß* die Hülse (1, 2, 3) aus Weißblech besteht.

7. Kartusche nach Anspruch 5 oder 6, *dadurch gekennzeichnet, daß* der ebenfalls aus Stahlblech, insbesondere Weißblech, bestehende Düsenboden (1, 2) auf den einseitig mit einer Bördelung versehenen Mantel (3) aufgefalzt und der Mantel (3) auf der anderen Seite mit einer Bordierung (9) zur Anbringung eines Eindrückdeckels (10) versehen ist.

8. Kartusche nach Anspruch 5 oder 6, *dadurch gekennzeichnet, daß* der ebenfalls aus Stahlblech, insbesondere Weißblech, bestehende Düsenboden (1, 2) auf den einseitig mit einer Bördelung versehenen Mantel (3) aufgefalzt und der Mantel (3) auf der anderen Seite mit ebentels einer Bördelung (11) zur Anbringung eines eine kreisförmige Sollreißnaht (12) aufweisenden Sicherungsdeckels (13) versehen ist.
